# EUROPÄISCHE PATENTSCHRIFT

(11) **EP 0 539 924 B1**
(45) Veröffentlichungstag und Bekanntmachung des Hinweises auf die Patenterteilung: **20.03.1996**
(21) Anmeldenummer: 92118362.0
(22) Anmeldetag: 28.10.1992
(51) Int. Cl.: B41M 3/12, B44C 1/17, B41M 1/34

(54) **Verfahren und Vorrichtung zur Herstellung von Transferdruckpapieren für das Aufbrennen von Bild-, Schrift- und Dekordarstellungen auf zu brennende Keramikgegenstände**
Procedure and apparatus for the production of transfer sheets for firing of images, characters, and decors on ceramic objects
Procédé et dispositif pour la fabrication des feuilles de transfert pour l'application des images, d'écriture et des dessins par cuisson sur des objets en céramiques

(30) Priorität: 29.10.1991 DE 4135620; 05.02.1992 DE 4203162
(43) Veröffentlichungstag der Anmeldung: 05.05.1993
(73) Patentinhaber: Neuberger, Manfred, D-63543 Neuberg (DE)
(72) Erfinder: Neuberger, Manfred, W-6451 Neuberg 1 (DE)
(74) Vertreter: Wolf, Günter, Dipl.Ing.

(56) Entgegenhaltungen:
- EP-A- 0 059 276
- DE-A- 3 638 170
- FR-A- 343 180
- FR-A- 2 205 492
- PATENT ABSTRACTS OF JAPAN vol. 005, no. 054 (C-050)15. April 1981 &JP-A-56 005 359 ( NIPPON SHEET GLASS CO LTD ) 20. Januar 1981
- PATENT ABSTRACTS OF JAPAN vol. 005, no. 127 (M-083)15. August 1981 & JP-A-56 063 486 ( SHIN ETSU CHEM CO LTD ) 30. Mai 1981

## Beschreibung

Die Erfindung betrifft ein Verfahren und eine Vorrichtung zur Herstellung von Transferdruckpapieren für das Aufbrennen von Bild-, Schrift- und Dekordarstellungen auf zu brennende Keramikgegenstände, wie Geschirrteile, Fliesen oder auf bei hoher Erhitzungstemperatur formbeständig bleibende Gegenstände, wie Bierflaschen, wobei die mit der Bild- und/oder Schrift- und/oder Dekordarstellung versehenen Transferdruckpapiere an den Gegenständen farbpigmentseitig angeheftet und mit diesen zusammen gebrannt bzw. erhitzt werden.

Für die Bild- oder Dekorausstattung von Keramikgegenständen der genannten Art werden Keramikfarbpigmente benutzt, die sich wesentlich von normalen, bei sonstigen Druckverfahren zur Anwendung kommenden Farbpigmenten unterscheiden, da diese Keramikfarbpigmente zusammen mit den ausgeformten Keramikrohlingen gebrannt werden müssen. Insofern können, sieht man von deren individuellem Direktfarbauftrag per Hand bzw. per Pinsel ab, Keramikfarbpigmente auch nicht direkt auf die Gegenstände aufgebracht werden, sondern dies geschieht mittels sogenannter Transferpapieren, die, soweit bekannt, für diesen speziellen Arbeitsbereich bisher nur im Offsetdruck oder Siebdruck hergestellt werden , um wenigstens in etwa eine Identität der Einzeldrucke untereinander zu erreichen. Diese Transferpapiere stellen gewissermaßen "Abziehbilder" dar, die auf den zu dekorierenden Gegenständen in geeigneter Weise fixiert werden. Diese "Abziehbilder" werden jedoch nicht im herkömmlichen Sinne "abgezogen", sondern deren Trägerpapiere brennen bei den relativ hohen Brenntemperaturen (800 bis 1.200°C) einfach weg, wobei jedoch gleichzeitig die Farbpigmente aufbrennen.

Beim Offsetdruck solcher Transferdruckpapiere kann jedoch für deren Herstellung auch kein Direktdruck mit den angeteigten Farbpigmenten erfolgen, sondern gedruckt wird zunächst ein klebriger Firnis, der anschließend von einer Pudermaschine mit den Farbpigmenten einer Farbe bepudert wird, wobei die Keramikfarbpigmente am aufgedruckten Firnis kleben bleiben und die nicht haftenden Pigmente entfernt werden. Bei diesem Verfahren sind je nach Dekorgestaltung bis zu vierundzwanzig Durchgänge für jede Einzelfarbe erforderlich, um die einzelnen Farben überhaupt aufbringen zu können. Dies bedeutet sehr lange Herstellungszeiten, sehr hohe Kosten und vor allen Dingen eine Ungenauigkeit, wie sie bei den heutigen Anforderungen nicht mehr akzeptabel ist aber nach wie vor hingenommen werden muss. Etwa notwendige Nachbestellungen für bspw. zu Bruch gegangene Keramikgegenstände weichen dann, da aus einem anderen Fertigungsvorgang stammend, mitunter beträchtlich in ihrem Erscheinungsbild von den Originalgegenständen ab.

Bei der zweiten, bisher ebenfalls nur für diesen speziellen Arbeitsbereich praktizierten Art zur Hestellung der Transferdruckpapiere, nämlich dem Siebdruck, wird das Transferpapier auf der Siebdruckvorrichtung angelegt, ein Sieb auf den Bogen aufgepreßt und dann wird durch das Sieb, d.h. dessen freie Bildteile mittels eines Rakels die pastös angesetzte Farbe durchgequetscht und damit auf das Transferpapier aufgebracht, das dann mehrere Stunden getrocknet werden muß. Diese Aufbringung ist ziemlich ungenau, so daß häufig ein Ausschuß von bis zu 60 % entsteht, da auch hier wiederum Farbe für Farbe aufgetragen werden muß. Hierbei ergeben sich noch längere Herstellungszeiten, und das ganze Siebdruckverfahren ist ungenau, da das Sieb ein mechanisches Teil und die Farbgebung von der individuellen Handhabung abhängig und damit auch nicht in Normen steuerbar ist. Die Nachteile entsprechen praktisch denen des vorerwähnten Offsetverfahrens, und von einem nach DIN-Normen durchführbaren Produktionsprozeß sind diese bisher praktizierten Methoden weit entfernt. Trotz der in der Regel hohen Stückzahlanforderungen hat man sich bislang damit jedoch abfinden müssen und abgefunden, da keine anderen Methoden zur Verfügung standen.

Der Erfindung liegt die Aufgabe zugrunde, für die Herstellung von Transferdruckpapieren, und zwar für den hier vorliegenden speziellen Bereich, ein Verfahren und eine Vorrichtung zu seiner Durchführung zu schaffen, das weder einer Vielzahl von Druckvorgängen noch der Verwendung von Firnis- und Puderaufträgen und langer Trocknungszeiten bedarf, das normativ durchführbar sein soll und das zu optimalen und immer identischen Aufbrennergebnissen der Bild- oder Dekorgestaltung an den keramischen Gegenständen führt.

Diese Aufgabe ist mit einem Verfahren der eingangs genannten Art nach der Erfindung durch die im Kennzeichen des Anspruchs 1 angeführten Merkmale gelöst.

Mit der Verwendung einer wässrigen, organischen Lösung, die für den vorliegenden Fall einen verbrennungsbremsenden Zusatz enthalten muß und in der die Farbpigmente homogen verteilt und auch während des Druckvorganges in homogener Verteilung gehalten werden müssen, was wesentlich ist, ist die Voraussetzung geschaffen, für den vorliegenden Zweck das an sich bekannte Tiefdruckverfahren anwenden zu können, mit dem lediglich und in bekannter Weise die drei Grundfarben und ggf. auch Schwarz und Gold zu drucken sind. An herkömmlichen Tiefdruckmaschinen, egal ob Bogendruckmaschine oder kontinuierlich arbeitende Tiefdruckrotationsmaschine, sind Änderungen nur insofern vorzunehmen, als am Farbvorratsbehälter ein Homogenisator vorgesehen werden muß, der dafür sorgt, daß die Farbpigmente im Lösungsansatz während des Druckens immer in homogener Verteilung enthalten sind und auch mit dieser homogenen Verteilung in die druckenden Näpfchen des Formzylinders gelangen, der entweder direkt in den Lösungsansatz eintaucht oder seine ständige Farbzufuhr durch einen Übertragungszylinder erhält, der seinerseits in den Lösungsansatz eintaucht. Zur Erklärung dafür, daß bisher für den genannten Zweck offenbar noch nie das wesentlich genauere und rationellere Tiefdruckverfahren angewendet wurde, kann nur vermutet werden, daß man wegen der Entmischungstendenz schwerer Keramikfarbpigmente meinte, diese nur in teigig, pastöser Form verarbeiten zu können und damit das Tiefdruckverfahren außer Betracht zu bleiben hatte. Außerdem dürften Hinderungsgrund und Denkhemmung gewesen sein, die nicht ohne weiteres zusammenzubringenden Gesichtspunkte einerseits die für den Tiefdruck normalerweise notwendige, flüssigere Konsistenz der Keramikfarben, um sie dem Tiefdruck überhaupt zugänglich zu machen und andererseits der erforderliche, im Vergleich zu normalen, im Tiefdruck zu verarbeitenden Farben wesentlich stärkere Farbauftrag, um trotz des Brennvorganges überhaupt eine befriedigende Bild- bzw. Dekorwiedergabe zu erreichen.

In der DE-A-24 08 899 und der DE-A-28 28 320 ist zwar die Anwendung des Tiefdruckverfahrens für die Herstellung von Transferpapieren schon angesprochen, bei der DE-A-24 08 899 handelt es sich aber ausschließlich darum, in üblicher Weise hergestellte und für den Tiefdruck ungünstige Viskositätseigenschaften aufweisende Dispersionsfarbstoffe so zu gestalten und zu behandeln, daß diese die für den Tiefdruck erforderliche Fließfähigkeit erhalten, die dabei auch über längere Zeiträume erhalten bleiben soll. Die DE-A-28 28 320 bezieht sich demgegenüber auf eine Tiefdruckmaschine zum Bedrucken von Transferpapieren, wobei es jedoch nicht um das Bedrucken der Transferpapiere an sich geht, sondern darum, diese Transferpapiere auf der Rückseite mit einer sogenannten Trennschicht zu versehen, die als Diffusionssperre für die aufgedruckten Farben wirken soll, was für den vorliegenden Fall absolut irrelevant ist.

Für die erfindungsgemäße Lösung, die sich also nicht allein auf die Anweisung beschränkt, nunmehr die Keramikfarben einfach per Tiefdruck auf das Transferpapier zu übertragen, sondern die in Kombination ganz wesentliche erfinderische Zusatzmaßnahmen verlangt, nämlich die Verwendung verbrennungshemmender Zusätze, extreme Näpfchentiefen und die Aufrechterhaltung der Homogenität des entgegen bisheriger Praxis bei der Keramikfarbübertragung ausreichend für den Tiefdruck geeigneter flüssiger Konsistenz angesetzten Farbansatzes im Farbvorratsbehälter, hat sich für die wässrige, organische Lösung ein Lösungsansatz als Trägersubstanz für die Farbpigmente gebildet aus
a) Ethoxypropanol
b) Ethanol
c) Di-ethylhexylphtalat
d) Nitrozellulose
e) Ethylacetat und einer
f) Polyäthylenwachsdispersion
als sehr gut geeignet erwiesen, und zwar mit folgenden Anteilen pro Tausend:
a) 80 - 120
b) 490 - 520
c) 50 - 70
d) 190 - 210
e) 90 - 110
f) 25 - 45.

Es hat sich überraschenderweise gezeigt daß sich damit im Tiefdruck trotz der Verwendung schwerer, zur Entmischung neigender Keramikfarbpigmente einwandfrei bedruckte Transferpapiere und damit ausgezeichnete und identisch reproduzierbare Brennergebnisse für die mit Bildern oder Dekor zu versehenden Keramikgegenstände erzielen lassen. Die verwendeten Keramikfarbpigmente hatten dabei eine Korngröße von < 5 µm und waren im Lösungsansatz mit 40 - 65 Gew.-% während des Druckvorganges homogen verteilt. Bezüglich der in das Lösungsmittel einzubringenden Pigmentmenge ist letztlich maßgebend, daß der gesamte verarbeitbare Lösunsmittel-Pigmentansatz gerade noch ausreichend wässrig und damit tiefdruckbar sein muß. Die angegebene Bereichsbreite der Gewichts-% hat ihren Grund darin, ob bspw. Hart- oder Weichporzellan dekoriert werden soll und um welche Farbe der Pigmente es sich handelt.

Zusammenfassend ist also für die Anwendbarkeit des an sich bekannten Tiefdruckverfahrens insgesamt wesentlich, daß die Farbpigmente mit einem relativ hohen Anteil im Lösungsmittel enthalten sein müssen, daß diese im Lösungsmittelansatz in homogener Verteilung gehalten werden müssen, daß die Näpfchentiefe der Rasterdruckform vergleichsweise tief sein muß (normal 30 µm; hier mindestens 50 - 100 µm) und daß schließlich im Lösungsmittelansatz ein relativ hoher Anteil eines verbrennungsbremsenden Zusatzes enthalten sein muß.

Was den "verbrennungsbremsenden" Zusatz im Lösungsmittel betrifft, so ist dieser besonders wichtig, denn bei Vorversuchen hat sich gezeigt, daß bei nicht vorhandenem oder in zu geringer Menge zugesetztem Zusatz dieser Art - dafür haben sich Wachsdispersionszusätze als geeignet erwiesen - der Lösungsmittelansatz gewissermaßen explosionsartig unter Mitnahme eines großen Teiles der Farbpigmente verpufft und damit für den Farbauftrag verlorengehen.

Was die vorerwähnte zusätzliche Zweckbestimmung der Transferpapiere für auf bei hoher Erhitzungstemperatur formbeständig bleibende Gegenstände, insbesondere Bierflaschen betrifft, so ist damit eine besondere Problematik angesprochen. Bekanntlich werden Bierflaschen etikettiert. Nach Rückgabe der Flaschen müssen die Altetiketten mit chemischen Behandlungsmitteln (Säurebad) entfernt werden, wobei insgesamt gesehen, enorme Mengen von mit dem Behandlungsmitteln behaftete Etikettenreste anfallen, die in Rücksicht auf Umweltbelastung einer Sonderentsorgung bedürfen, welches Problem bis jetzt überhaupt noch nicht befriedigend gelöst werden konnte. In Rücksicht auf die durch die erfindungsgemäße Lösung möglich gewordene kostengünstige Herstellung von Transferpapieren können nunmehr auch Bierflaschen, wie sich gezeigt hat, ebenfalls auf diese Weise statt der bisher üblichen Etikettierung mit entsprechenden Bild-, Schrift- und Dekordarstellungen versehen werden, was nur einmalig erforderlich ist, da der Farbpigmentaufbrand mindestens so lange haltbar ist, wie es der durchschnittlich angesetzten Lebensdauer einer Bierflasche entspricht. Soweit bekannt, sind bisherige Versuche, die Etikettierungen durch andere Möglichkeiten zu ersetzen, allein schon daran gescheitert, daß es in diesem Zusammenhang die zunächst geeignet erscheinende Farbauftragsmethoden nicht zuließen, feinstrichige Codierungen, wie sie heute üblich sind, mit herzustellen.

Obgleich die Vorrichtung bzw. Tiefdruckmaschine, wie erwähnt, zur Durchführung des Verfahrens nur geringfügiger Abänderungen bedarf, die an sich ohne weiteres vorstellbar sind, sei dies nachfolgend anhand der zeichnerischen Darstellung zweier Ausführunsbeispiele näher erläutert.

Es zeigt schematisch
- Fig. 1: das Farbgebungssystem für den Druck einer Farbe an einer kontinuierlich arbeitenden, ansonsten aber nicht dargestellten Rotationstiefdruckmaschine und
- Fig. 2: das Prinzip einer Bogendruckmaschine.

Die Vorrichtung bzw. die Tiefdruckmaschine zur Durchführung des Verfahrens besteht aus einem Tiefdruckzylinder 1 mit Rakel 2 und zugeordnetem Druckzylinder 3 und aus einem Farbvorratsbehälter 4, aus dem die Farbe direkt oder indirekt mittels Übertragungszlinder 5 (s. Fig. 2) auf den Formzylinder 1 übertragen wird, und aus Förderelementen zur Zuführung des Bedruckmaterials zwischen die Form- und Druckzylinder 1, 3.

Um nun die in der wässrigen, organischen Lösung angesetzten Keramikfarbpigmente im Tiefdruckverfahren auf das Transferdruckpapier 10, 10' per Druck übertragen und die Farbpigmente vor ihrer Übernahme auf den Tiefdruckformzylinder 1 in homogener Verteilung im Lösungsansatz halten zu können, ist im Farbvorratsbehälter 4 ein die homogene Verteilung der Farbpigmente in der wässrigen, organischen Lösung aufrechtzuerhaltender Homogenisator 6 angeordnet, wie dies in Fig. 1 dargestellt ist, in der bspw. zwei schnellaufende Schneckenrührer 6' in den Vorratsbehälter 4 einragen. Stattdessen oder ergänzend, wie dargestellt, ist es aber auch möglich, am Vorratsbehälter einen Umlaufkreis 7 mit einer Umwälzpumpe 8 vorzusehen, wobei die Umwälzpumpe 8 zweckmäßig am oben am Vorratsbehälter einmündenden Rücklaufanschluß 11 angeordnet ist. Nicht dargestellt ist am Vorratsbehälter 4 die notwendige Farbzufuhrleitung und ein Überlauf, um das Tauchniveau für den Tiefdruckzylinder 1 aufrechtzuerhalten. Für die Bogentiefdruckmaschine gemäß Fig. 2, die insbesondere für kleinere Auflagen verwendet wird, gilt praktisch das gleiche, d.h. der dortige Vorratsbehälter 4 ist ebenfalls mit einem Homogenisator 6 wie vorbeschrieben ausgestattet. Nur der Vollständigkeit halber sei darauf hingewiesen, daß beim Drei- oder Vierfarbdruck von Transferdruckpapier eine entsprechende Anzahl von Druckwerken bzw. Drucksystemen, wie in Fig. 1, 2 dargestellt, hinereinander angeordnet werden müssen.

Um den Benutzern des Verfahrens nicht die richtige anteilsmäßige Zusammensetzung für den zu druckenden Farbansatz zu überlassen und auch insoweit eine normative Vorgabe zu machen, ist es vorteilhaft, und zwar trotz erwartbarer Entmischung von Lösungsmittel und Keramikfarbpigmenten bzw. deren Sedimentation, den Gesamtansatz aus Lösungsmittel und Pigmenten in einem Transport- und Lagerbehälter unterzubringen und insoweit verarbeitungsfertig zur Verfügung zu stellen, wobei sich natürlich vor dem Ausgießen in den Vorratsbehälter 4 eine gute Durchmischung empfiehlt. Die Anheftung der fertig gedruckten Transferdruckpapiere an den zu dekorierenden und zu brennenden Gegenständen erfolgt im übrigen einfach durch Anfeuchten und Anpressen vor dem Brennen.

## Patentansprüche

1. Verfahren zur Herstellung von Transferdruckpapieren für das Aufbrennen von Bild-, Schrift- und Dekordarstellungen auf zu brennende Keramikgegenstände, wie Geschirrteile, Fliesen oder auf bei hoher Erhitzungstemperatur formbeständig bleibende Gegenstände, wie Bierflaschen, wobei die mit der Bild- und/oder Schrift- und/oder Dekordarstellung versehenen Transferdruckpapiere an den Gegenständen farbpigmentseitig angeheftet und mit diesen zusammen gebrannt bzw. erhitzt werden,
**dadurch gekennzeichnet,**
daß die Keramikfarbpigmente in einer wässrigen, organischen, einen verbrennungsbremsenden Zusatz enthaltenden Lösung angesetzt und im Tiefdruckverfahren unter Verwendung von Druckformen mit einer Näpfchentiefe von mindestens 50 - 100 µm auf das Transferdruckpapier übertragen und die Farbpigmente vor ihrer Übernahme auf den Tiefdruckzylinder in homogener Verteilung im Lösungsansatz gehalten werden.

2. Verfahren nach Anspruch 1,
**dadurch gekennzeichnet,**
daß für die wässrige, organische Lösung ein Ansatz verwendet wird, der gebildet ist aus
a) Ethoxypropanol
b) Ethanol
c) Di-ethylhexylphtalat
d) Nitrozellulose
e) Ethylacetat und einer
f) Polyäthylenwachsdispersion.

3. Verfahren nach Anspruch 2,
**dadurch gekennzeichnet,**
daß die Lösungskomponenten in der Lösung mit folgenden Anteilen verwendet werden:
a) 80 - 120
b) 490 - 520
c) 50 - 70
d) 190 - 210
e) 90 - 110
f) 25 - 45

4. Verfahren nach Anspruch 2 oder 3,
**dadurch gekennzeichnet,**
daß die Keramikfarbpigmente mit einer Korngröße < 10 µm, vorzugsweise < 5 µm der wässrigen Lösung mit 40 - 65 Gew.-% zugesetzt werden.

5. Vorrichtung zur Durchführung des Verfahrens nach Anspruch 1, bestehend aus einem mit den Rasterdruckformen bestückten Tiefdruckzylinder (1) mit Rakel (2) und zugeordnetem Druckzylinder (3) und aus einem Farbvorratsbehälter (4), aus dem die Farbe direkt oder indirekt mittels Übertragungszylinder (5) auf den Formzylinder (1) übertragen wird und aus Förderelementen zur Zuführung des Bedruckmaterials zwischen die Form- und Druckzylinder (1, 3),
**dadurch gekennzeichnet,**
daß im Farbvorratsbehälter (4) ein die homogene Verteilung der Farbpigmente in der wässrigen, organischen Lösung aufrechterhaltender Homogenisator (6) angeordnet ist und daß die Rasterdruckform eine Näpfchentiefe von mindestens 50 - 100 µm aufweist.

6. Vorrichtung nach Anspruch 5,
**dadurch gekennzeichnet,**
daß der Homogenisator (6) als Rührer ausgebildet ist.

7. Vorrichtung nach Anspruch 5 oder 6,
**dadurch gekennzeichnet,**
daß der Homogenisator (6) am Vorratsbehälter (4) in Form eines Umwälzkreises (7) mit Umwälzpumpe (8) ausgebildet ist.

8. Vorrichtung nach Anspruch 7,
**dadurch gekennzeichnet,**
daß die Umwälzpumpe (8) am oben am Vorratsbehälter (4) angeordneten Rücklaufanschluß (11) angeordnet ist.

9. Keramikfarbpigmentansatz zur Durchführung des Verfahrens nach Anspruch 1,
**dadurch gekennzeichnet,**
daß die Keramikfarbpigmente zusammen mit dem Lösungsmittelansatz mit einer qualitativen und quantitativen Zusammensetzung gemäß der Ansprüche 2 bis 4 in einem Transport- und Lagerbehälter enthalten sind.

10. Transferpapier bedruckt mit Keramikfarbpigmenten gemäß Verfahren nach einem der Ansprüche 1 bis 4.

## Claims

1. A process of manufacturing transfer printing papers for burning pictures, letterings or ornaments on ceramic items to be burnt, such as dishes, tiles or articles remaining stable in shape at high heating temperatures, such as beer bottles, with the transfer printing papers provided with the picture and/or lettering and/or ornament being fixed with the dye pigment side thereof to the articles and being burnt or heated together therewith,
characterized in that the ceramic dye pigments are mixed in an aqueous, organic solution containing a burn-reducing additive and, by gravure printing, are transferred to the transfer printing paper, using printing blocks having a cup depth of at least 50 to 100 µm, and that the dye pigments prior to their being transferred to the gravure printing cylinder are held in a homogeneously distributed condition within the mixture.

2. A process according to claim 1,
characterized in that a mixture is used for the aqueous, organic solution, which is formed of
a) ethoxypropanol
b) ethanol
c) di-ethylhexylphtalate
d) nitrocellulose
e) ethylacetate and a
f) polyethylene wax dispersion.

3. A process according to claim 2,
characterized in that the components in the solution are employed in the following proportions:
a) 80 - 120
b) 490 - 520
c) 50 - 70
d) 190 - 210
e) 90 - 110
f) 25 - 45

4. A process according to claims 2 or 3,
characterized in that the ceramic dye pigments with a grain size of < 10µm, preferably < 5µm, are added to the aqueous solution with 40 - 65 % by weight.

5. A process for carrying out the process according to claim 1, comprising a gravure print cylinder (1) furnished with screened printing blocks and including a blade and an associated printing cylinder (3), and comprising a dye reservoir (4) from which the dye is transferred directly or indirectly by means of transfer cylinders (5) to the moulding cylinder (1), and feeding elements for feeding the printing material between the moulding and printing cylinders (1,3),
characterized in that a homogenizer (6) is arranged within the dye reservoir (4) for maintaining the homogeneous distribution of the dye pigments in the aqueous, organic solution, and that the screened printing block has a cup depth of at least 50 to 100 µm.

6. A device according to claim 5,
characterized in that the homogenizer (6) is in the form of an agitator.

7. A device according to claims 5 or 6,
characterized in that the homogenizer (6) on the reservoir (4) is designed in the form of a recirculating circle (7) with a recirculating pump (8).

8. A device according to claim 7,
characterized in that the recirculating pump (8) is arranged on the back-flow connection (11) provided at the top on the reservoir (4).

9. A ceramic dye pigment mixture for carrying out the process according to claim 1,
characterized in that the ceramic dye pigments along with the solvent mixture of a qualitative and quantitative composition according to claims 2 to 4 are contained in a transport and storage reservoir.

10. A transfer paper printed with ceramic dye pigments according to the process of any one of claims 1 to 4.

## Revendications

1. Procédé pour la fabrication de papiers pour impression par transfert pour l'application par cuisson de représentations d'images, de caractères et de décors sur des objets de céramique à cuire, comme de la vaisselle, des carreaux ou sur des objets qui restent indéformables à une température de réchauffement élevée, comme des bouteilles de bière, les papiers pour impression par transfert, pourvus de la représentation d'images et/ou de caractères et/ou de décors étant fixés du côté du pigment de couleur aux objets et étant cuits et/ou réchauffés en commun avec ceux-ci,
caractérisé en ce
que les pigments de couleur pour céramique sont préparés dans une solution organique aqueuse qui contient un additif réducteur de combustion, sont transférés en héliogravure sur le papier pour impression par transfert en utilisant des clichés avec une profondeur de godets d'au moins 50 à 100 µm et que les pigments de couleur sont maintenus répartis homogènement dans la préparation de la solution avant leur prise sur le cylindre d'héliogravure.

2. Procédé selon la revendication 1,
caractérisé en ce
qu'une préparation qui est composée de
a) éthoxypropanol
b) éthanol
c) diéthylhexylphtalat
d) nitrocellulose
e) éthylacétate et d'une
f) dispersion de cire de polyéthylène est utilisée pour la solution organique aqueuse.

3. Procédé selon la revendication 2,
caractérisé en ce
que les composants de la solution sont utilisés dans la solution avec les parts suivantes :
a) 80 à 120
b) 490 à 520
c) 50 à 70
d) 190 à 210
e) 90 à 110
f) 25 à 45.

4. Procédé selon la revendication 2 ou 3,
caractérisé en ce
que les pigments de couleur pour céramique sont ajoutés avec une grandeur de grain inférieure à 10 µm, de préférence inférieure à 5 µm de la solution aqueuse avec 40 à 65 % en poids.

5. Dispositif pour réaliser le procédé selon la revendication 1, constitué par un cylindre gravé (1), équipé des clichés à points, avec le racloir (2) et le cylindre d'impression correspondant (3) et d'un réservoir de couleur (4) à partir duquel la couleur est transmise directement ou indirectement au moyen du cylindre de transfert 5 au cylindre gravé (1) et d'éléments de transport pour amener le matériel à imprimer entre le cylindre gravé et le cylindre d'impression (1, 3),
caractérisé en ce
qu'un homogénéisateur (6), qui maintient la répartition homogène des pigments de couleur dans la solution organique aqueuse, est placé dans le réservoir de couleur (4) et que le cliché à points présente une profondeur de godets d'au moins 50 à 100 µm.

6. Dispositif selon la revendication 5,
caractérisé en ce
que l'homogénéisateur (6) est formé comme un mélangeur.

7. Dispositif selon la revendication 5 ou 6,
caractérisé en ce
que l'homogénéisateur (6) est configuré sur le réservoir (4) sous forme de circuit de circulation (7) avec une pompe de circulation (8).

8. Dispositif selon la revendication 7,
caractérisé en ce
que la pompe de circulation (8) est placée sur le raccord de retour (11) placé en haut sur le réservoir (4).

9. Préparation de pigments de couleur pour céramique pour réaliser le procédé selon la revendication 1,
caractérisé en ce
que les pigments de couleur pour céramique en commun avec la préparation de solvant sont contenus avec une composition qualitative et quantitative selon les revendications 2 à 4 dans un récipient de transport et de stockage.

10. Papier pour transfert imprimé avec les pigments de couleur pour céramique selon le procédé selon l'une des revendications 1 à 4.
